# FASCICULE DE BREVET EUROPEEN

(11) **EP 0 989 264 B1**
(45) Date de publication et mention de la délivrance du brevet: **02.07.2003**
(21) Numéro de dépôt: 99402219.2
(22) Date de dépôt: 09.09.1999
(51) Int. Cl.: E05B 47/00, E05B 65/32

(54) **Serrure électrique perfectionnée pour portière de vehicule automobile**
Verbessertes elektrisches Schloss für eine Kraftfahrzeugtür
Improved electric lock for a motor vehicle door

(30) Priorité: 21.09.1998 FR 9811741
(43) Date de publication de la demande: 29.03.2000
(73) Titulaire: VALEO SECURITE HABITACLE, 94000 Créteil (FR)
(72) Inventeur: Dupont, Patrick, 80133 Noyelles sur Mer (FR); Jacquinet, Philippe, 80270 Airaines (FR)
(74) Mandataire: Croonenbroek, Thomas

(56) Documents cités:
- EP-A- 0 807 734
- DE-A- 2 442 797
- DE-A- 19 600 524
- DE-U- 29 701 390
- FR-A- 2 656 030

## Description

La présente invention concerne une serrure pour portière de véhicule automobile, notamment une serrure à décondamnation automatique à l'ouverture, et plus particulièrement une serrure électrique à assistance à l'ouverture et/ou à assistance à la condamnation.

Dans les serrures électriques à assistance à l'ouverture, le mécanisme d'ouverture de la serrure est entraîné par un moto-réducteur, un système électromagnétique ou tout autre dispositif équivalent qui est incorporé dans une partie étanche du boîtier de serrure, pour isoler les composants électriques et les engrenages de 1a poussière, de l'eau et de tout corps étranger qui pourrait s'introduire dans la serrure, lors de l'utilisation du véhicule. Le mécanisme électrique d'assistance à l'ouverture est généralement commandé par les poignées ou palettes d'ouverture extérieure de portière qui sont équipées d'un contacteur, capteur, micro-interrupteur ou tout autre détecteur qui est relié par un câble électrique au dispositif d'assistance à l'ouverture de la serrure, pour transmettre l'ordre d'ouverture.

Le document FR-A-2 656 030 divulgue une serrure électrique conforme au préambule de la revendication 1.

La présente invention a pour but de proposer une serrure électrique à assistance à l'ouverture dont l'agencement des mécanismes est perfectionné.

Pour atteindre le but précité, l'invention a pour objet une serrure électrique pour portière de véhicule automobile, conforme à la revendication 1.

Dans une forme de réalisation particulière, le train d'engrenages comporte un premier pignon solidaire de l'arbre moteur du moteur électrique, et engrenant avec un second pignon solidaire d'une vis sans fin qui engrène périphériquement avec ladite roue dentée, ladite vis sans fin étant liée à un ressort de rappel en spirale qui est destiné à faire tourner en sens inverse la vis sans fin, lorsque l'alimentation du moteur s'arrête, provoquant ainsi le retour du maneton de la roue dentée dans sa position initiale.

Selon encore une autre caractéristique de l'invention, le mécanisme de condamnation comporte un deuxième moteur électrique réversible pour l'assistance à la condamnation/décondamnation de la serrure lors d'une condamnation ou décondamnation centralisée commandée de l'extérieur ou de l'intérieur, l'arbre moteur du deuxième moteur électrique étant muni d'un pignon engrenant avec un secteur denté du levier de condamnation.

Avantageusement, le moteur électrique pour l'assistance à l'ouverture est destiné à entraîner le levier d'ouverture en réponse à un signal de commande émis par un contacteur d'ouverture extérieure, lorsqu'un moyen de commande extérieure, tel qu'une poignée ou palette extérieure de portière, est actionnée par un utilisateur.

Dans ce cas, la serrure peut comporter un moyen mécanique de liaison extérieure dont une portion extérieure est destinée à être reliée au moyen de commande extérieure et dont une autre portion intérieure s'étend dans le deuxième compartiment étanche de la serrure, ledit contacteur d'ouverture extérieure étant disposé dans ledit deuxième compartiment étanche sur le trajet de ladite portion intérieure du moyen mécanique de liaison extérieure, de façon à émettre un signal de commande d'ouverture extérieure, lorsque le moyen de liaison mécanique est déplacé sur une course d'ouverture déterminée lors de l'actionnement du moyen de commande extérieure.

Selon encore une autre caractéristique, le cliquet est relié à un moyen de commande intérieure, tel qu'une poignée ou palette intérieure de portière, par l'intermédiaire d'un moyen mécanique de liaison, tel qu'un câble ou une tringle, pour amener le cliquet dans une position de libération du pêne.

Dans une forme de réalisation particulière, le levier de condamnation comporte trois bras, un premier bras pour mettre un moyen mécanique de liaison à un moyen de commande extérieure dans une position condamnée ou décondamnée, un deuxième bras pour la liaison éventuelle avec un barillet de serrure, et un troisième bras pour la liaison éventuelle avec un organe de manoeuvre intérieure de la portière. Cet organe de manoeuvre intérieure est destiné à remplacer la tirette de frise habituellement utilisée.

Dans une variante de réalisation, le mécanisme d'ouverture comporte un levier de secours pour l'ouverture mécanique, en cas de panne électrique ou de défaillance de la batterie du véhicule, ce levier de secours comportant une première branche destinée à coopérer avec un pion saillant sur le levier de commande et une deuxième branche destinée à coopérer avec un moyen mécanique de liaison à un moyen de commande extérieure, lorsque la serrure est en position décondamnée.

La description donnée ci-après, à titre purement illustratif et non limitatif, d'un mode de réalisation permettra, en se référant aux dessins annexés, de mieux comprendre l'invention.

Sur ce dessin :
- la figure 1 est une vue en perspective éclatée de la serrure conforme à l'invention, du côté de son compartiment de rétention ;
- la figure 2 est une vue analogue à la figure 1, mais partiellement assemblée ;
- la figure 3 est une vue de dessus de la figure 2, en position complètement assemblée de la serrure ;
- la figure 4 est une vue analogue à la figure 3, la contre-plaque étant omise ;
- la figure 5 est une vue en perspective éclatée de la serrure de l'invention, du côté de son compartiment de cinématique ;
- la figure 6 est une vue de dessus de la figure 5, le couvercle du compartiment de cinématique étant omis, et la serrure étant dans une position fermée et décondamnée ;
- la figure 7 est une vue analogue à la figure 6, mais représentant la serrure dans une position fermée et condamnée ;
- la figure 8 est une vue analogue à la figure 6, mais représentant la serrure dans une position ouverte et décondamnée, sous l'action du dispositif électrique d'assistance à l'ouverture ; et
- la figure 9 est une vue analogue à la figure 8, la serrure étant également en position ouverture et décondamnée, sous l'action du moyen mécanique de secours à l'ouverture.

En se référant à la figure 1, la serrure de l'invention comporte un boîtier de serrure B, par exemple, en matière plastique et une contre-plaque métallique 1 sensiblement en forme d'équerre et présentant une ouverture 2 pour le passage d'une gâche (non représentée) qui est fixée, d'une manière connue en soi, à un montant vertical du châssis d'un véhicule automobile. La contre-plaqué 1 présente un profil sensiblement en L dont l'aile la plus longue la s'étend dans la direction transversale du véhicule, en position de portière fermée, et dont la plus petite aile 1b s'étend dans la direction longitudinale du véhicule.

Comme visible sur la figure 1, le boîtier B présente une forme sensiblement parallélépipédique rectangle dont la plus grande dimension s'étend sensiblement dans la direction verticale de la portière. Le boîtier B comporte un premier compartiment 3 dit de rétention, car il contient un pêne à fourche 4 apte à retenir la gâche et un cliquet 5 pour bloquer le pêne 4 en position de retenue de la gâche. Le compartiment de rétention 3 comporte un évidement 6 formant l'avaloir de la serrure, pour y loger la gâche, en position de fermeture de la portière. Le compartiment 3 est fermé par la contre-plaque 1 qui est la partie de la serrure qui affleure au niveau du chant de porte. Le pêne 4 et le cliquet 5 sont respectivement articulés sur des bouts d'arbre 7 et 8 qui sont intercalés entre le fond du compartiment 3 et la partie la de la contre-plaque 1.

Le compartiment de rétention 3 comporte, en outre, un levier d'ouverture extérieure 9 qui est articulé sur un manchon cylindrique 10 sur le fond du compartiment 3, le levier d'ouverture extérieure 9 comportant un bras 9a s'étendant sensiblement radialement pour venir coopérer avec un doigt 5a du cliquet 5. Le levier d'ouverture extérieure 9 comporte un passage de section carrée 9b dans l'alignement de l'axe du manchon cylindrique 10, pour le rendre solidaire en rotation d'un levier de commande 11 qui sera décrit plus en détail en référence à la figure 5.

Le cliquet 5 comporte, en outre, un pion saillant 5b destiné à être relié à une tringle ou à un câble (non représenté) pour sa liaison à une poignée ou palette intérieure de portière.

Comme mieux visible sur les figures 1 et 4, une lumière 12 est ménagée à travers le fond du compartiment 3 au voisinage de la périphérie du pêne 4. A l'intérieur de cette lumière 12, est apte à pivoter un levier 13 muni à son extrémité libre d'un pion saillant 13a qui forme un élément suiveur de came en contact avec une portion périphérique 4a sur le pourtour du pêne, cette portion périphérique 4a formant un profil de came dont le rayon de courbure est adapté pour provoquer le déplacement du pion 13a, lors de la rotation du pêne 4 entre sa position de fermeture illustrée sur les figures 1 à 4 et sa position d'ouverture (non représentée) pivotée dans le sens anti-horaire.

Un contacteur de porte ouverte 14 est monté sur le fond du compartiment 3 à proximité du pion saillant 13a du levier 13, de façon qu'en fin de course de pivotement du pêne 4 vers sa position d'ouverture, le pion 13a vienne repousser un bouton 14a du contacteur 14, pour déclencher l'émission d'un signal de porte ouverte.

De manière connue en soi, l'avaloir 6 comporte une patte élastique 6a qui est destinée à amortir l'entrée de la gâche dans l'avaloir.

On va maintenant se référer à la figure 5, pour décrire les composants d'un deuxième compartiment 15 dit de cinématique du boîtier de serrure B. Ce deuxième compartiment 15 est séparé de manière étanche du compartiment 3 par une cloison qui forme le fond commun aux deux compartiments.

Le levier de commande 11 comporte un bout d'axe 11a qui fait perpendiculairement saillie vers le fond du compartiment 15 et qui vient s'insérer à travers le manchon cylindrique 10 du premier compartiment 3, ce bout d'axe 11a comportant à son extrémité libre une section carrée pour venir s'encastrer dans l'ouverture à section carrée correspondante 9b du levier d'ouverture extérieure 9, pour leur solidarisation en rotation.

Le deuxième compartiment 15 contient un premier moteur électrique 16 sur l'arbre moteur duquel est coaxialement monté un premier pignon 17 qui engrène avec un pignon de plus grand diamètre 18 qui est coaxialement solidaire en rotation d'une vis sans fin 19. L'ensemble 16 à 19 forme un groupe moto-réducteur qui est porté par des paliers de support 20, 21, qui sont ancrés sur le fond du compartiment 15. La vis sans fin 19 engrène avec la circonférence d'une roue dentée 22 qui comporte sur sa face supérieure un bout d'axe 22a destiné à s'insérer dans un logement adapté dans le couvercle (non représenté) de fermeture du deuxième compartiment 15. Par sa face inférieure, la roue dentée 22 est reliée à une plaquette 23, par deux manetons 24, 25 diamétralement opposés par rapport à l'axe de rotation de la roue 22. La plaquette 23 comporte, en outre, un doigt 23a perpendiculairement saillant par rapport à son plan et venant s'encastrer dans la face inférieure de la roue 22. Ce doigt 23a est radialement plus excentré que les manetons 24 et 25. Bien que cela ne soit pas visible sur la figure 5, la plaquette 23 comporte sur sa face inférieure un bout d'axe aligné avec le bout d'axe 22a de la roue 22, et destiné à venir s'insérer dans un logement adapté 26 dans le fond du compartiment 15.

L'un des deux manetons précités, à savoir le maneton 24 le plus éloigné du doigt 23a de la plaquette 23, est destiné à coopérer avec un bras 11b du levier de commande 11, pour l'entraîner en rotation, lors de la rotation de la roue 22. La rotation du levier de commande 11 provoque simultanément la rotation du levier d'ouverture extérieure 9 dans le compartiment de rétention 3, pour déplacer le cliquet 5 vers la position de libération du pêne. La rotation de la roue 22 se poursuit jusqu'à ce que le doigt 23a de la plaquette 23 vienne en contact avec une butée élastique de fin de course 27 prévue sur le fond du compartiment 15. Cette butée 27 est avantageusement en caoutchouc, pour amortir la mise en appui du doigt 23a contre cette butée 27, car l'entraînement par le moteur 16 est relativement puissant.

Bien que cela ne soit pas représenté, le levier de commande 11 est soumis à un ressort de rappel, pour faire revenir le levier de commande 11 vers sa position initiale, une fois que l'ensemble moto-réducteur est lui-même revenu dans sa position initiale comme il sera expliqué plus avant . Une butée en caoutchouc 28 peut également être prévue dans le compartiment 15 pour amortir le retour du levier de commande 11 vers sa position de repos, comme visible sur les figures 6 à 9.

Le levier de commande 11 comporte à l'extrémité libre d'un autre bras, s'étendant sensiblement en direction opposée au bras 11b, un pion 30 destiné à coopérer avec une patte recourbée vers le bas 31 prévue à l'extrémité libre d'un bras d'un levier de secours 32. Le levier de secours 32 est monté pivotant sur un bout d'arbre 33 prévu en saillie sur le fond du compartiment 15 et comporte à l'extrémité libre d'un autre bras 34, agencé sensiblement dans une direction opposée au bras portant la patte repliée 31, une fourchette 35 dont les deux branches sont munies à leur extrémité libre d'une rampe de guidage 35a.

Comme visible sur la figure 6, un câble C passe entre les branches de la fourchette 35 et comporte à son extrémité libre un embout 36 qui présente une forme sensiblement sphérique dont le diamètre est supérieur à l'écartement des branches de la fourchette 35, de façon à pouvoir entraîner le pivotement du levier de secours 32 autour de son axe 33, par traction sur le câble C, à partir d'un moyen de commande extérieure, par exemple une poignée ou palette extérieure de portière. Le câble C est solidaire d'un curseur 37 agencé de l'autre côté de la fourchette 35, par rapport à l'embout 36. Le curseur 37 peut être avantageusement surmoulé sur le câble C. Deux rails de guidage parallèle 38, 39 sont agencés sur le fond du compartiment 15 pour servir au guidage du curseur 37 lors du déplacement du câble C. Le câble C s'étend à l'extérieur du boîtier B, en traversant, de manière étanche, un manchon 40.

Le compartiment de cinématique 15 comporte, en outre, un levier de condamnation 41 qui est articulé sur un bout d'arbre 42 en saillie du fond du compartiment 15. Le levier de condamnation 41 comporte un premier bras 43 muni à son extrémité libre d'un pion 43a qui s'engage dans une rainure hélicoïdale 44a ménagée sur un tonneau rotatif 44. Ce tonneau rotatif 44 est destiné à être relié à un barillet de serrure, pour une portière avant. Le levier de condamnation 41 comporte un deuxième bras 45 s'étendant sensiblement radialement vers l'extérieur du boîtier B, à travers une ouverture 46.

Le levier de condamnation 41 comporte un troisième bras 47 qui est destiné à coopérer avec l'embout 36 du câble C, pour le faire échapper à la fourchette 35, comme visible sur la figure 7. Dans la position de repos du câble C, l'embout 36 est situé dans un renfoncement du levier de condamnation 41 défini entre le premier bras 43 et le troisième bras 47.

Le levier de condamnation 41 comporte, en outre, un secteur denté 48 qui se prolonge à une extrémité par une butée saillante 49. Le secteur denté 48 engrène avec un pignon 50 porté par l'arbre moteur 51 d'un deuxième moteur électrique 52 pour l'assistance électrique à la condamnation/décondamnation. Le deuxième moteur électrique 52 est porté par une pièce de support 53 sensiblement à profil en forme de C, qui est montée sur le fond du compartiment 15.

La butée 49 du levier de condamnation 41 est destinée à coopérer avec un deuxième levier comportant un bras 54 s'étendant radialement à partir d'un arbre 55 qui est monté dans un manchon tubulaire 56 qui fait saillie du fond du compartiment 15. L'arbre 55 traverse, de manière étanche, le fond du compartiment 15 et présente à son extrémité inférieure une section carrée pour être solidarisée en rotation du levier 13 précité.

Le long du rail 39, est disposé un contacteur d'ouverture extérieure 60 qui comporte un bouton 60a apte à être repoussé par un pan incliné 37a du curseur 37, lors de la traction du câble C, pour envoyer un signal de commande d'ouverture au premier moteur 16, par une liaison électrique non représentée.

On va maintenant décrire le fonctionnement de la serrure de l'invention en référence aux figures 4 à 9.

Dans la position illustrée sur la figure 6, la serrure est dans son état fermé et mécaniquement décondamné. En effet, le levier de condamnation 41 est dans une position où son bras 47 a placé l'embout 36 du câble C en face de la fourchette 35 du levier de secours 32, ce qui autorise une ouverture mécanique, en tirant sur le câble C, comme expliqué plus loin.

Dans cette position de fermeture de la serrure, on voit sur la figure 4 que l'une des branches de la fourche du pêne 4 est bloquée par un bec du cliquet 5, pour retenir une gâche non représentée.

A partir de la position illustrée sur la figure 6, lorsque l'utilisateur souhaite condamner la serrure, plusieurs possibilités s'offrent à lui :
- soit il se trouve à l'intérieur de l'habitacle du véhicule et il actionne un organe de manoeuvre situé sur l'intérieur de la portière pour commander le déplacement du bras 45 du levier de condamnation 41 ;
- soit l'utilisateur se trouve à l'extérieur du véhicule et il condamne la serrure avec sa clé en l'introduisant dans le barillet de serrure d'une portière avant pour entraîner, par l'intermédiaire du tonneau 44, le déplacement du bras 43 du levier de condamnation ;
- soit, enfin, de l'extérieur du véhicule, il actionne un boîtier de télécommande portatif pour envoyer un signal de commande de condamnation au moteur électrique 52 d'assistance à la condamnation, lequel moteur 52 entraîne le pivotement du levier de condamnation 41, en agissant sur le secteur denté 48.

Quel que soit le moyen de commande de la condamnation de la serrure, le levier de condamnation 41 pivote dans le sens anti-horaire, comme illustré sur la figure 7. Sur cette figure, la serrure est dans son état fermé et mécaniquement condamné, car le bras 47 du levier de condamnation 41 a poussé l'embout 36 du câble C dans une direction sensiblement perpendiculaire à la course d'actionnement du câble C, de façon à faire échapper l'embout 36 à la fourchette 35 du levier de secours 32. Ainsi, si une personne non autorisée actionne à fond la poignée extérieure de portière, pour entraîner le câble C, l'embout 36 glissera le long du bras 47 et de la rampe de guidage 35a de la fourchette 35, sans entraîner le levier de secours 32, la serrure ne pouvant ainsi être mécaniquement décondamnée de l'extérieur. Lors du déplacement du câble C sous l'action de la poignée extérieure de portière, le curseur 37 lié au câble C se déplacera le long des rails de guidage 38 et 39 et viendra par son pan incliné 37a repousser le bouton d'interrupteur 60a du contacteur d'ouverture extérieure 60, mais comme l'alimentation générale du véhicule n'aura pas été activée, le moteur électrique 16 pour l'assistance à l'ouverture restera inactif, interdisant ainsi également l'ouverture électrique.

On constate, sur la figure 7, que dans la position condamnée de la serrure, le pion de butée 49 du levier de condamnation 41 vient en contact avec le bras 54 du moyen de décondamnation automatique à l'ouverture.

Lorsque l'utilisateur souhaite revenir à la position de la figure 6, il actionne l'un des moyens de commande précités pour faire pivoter le levier de condamnation 41 dans le sens horaire de la figure 7 à la figure 6. Dans ce cas, l'embout 36 du câble C suit le pivotement du bras 47 du levier de condamnation 41, car il est rappelé par l'élasticité propre du câble C dans sa position de repos illustrée sur la figure 6.

On va maintenant décrire le passage de la serrure de sa position fermée décondamnée illustrée à la figure 6 à sa position ouverte, grâce au dispositif électrique d'assistance à l'ouverture, sur la figure 8. Ainsi, lorsque l'utilisateur saisit la poignée extérieure de portière et l'actionne légèrement, le câble C se déplace sur une faible course, comme illustré entre les figures 6 et 8. En fin de course d'actionnement du câble C, l'embout 36 du câble vient au plus au contact avec la fourchette 35 du levier de secours, sans actionner ce dernier. Le curseur 37 qui est solidaire du câble C se déplace d'une course correspondante et vient escamoter le bouton 60a du contacteur 60. Etant donné que l'alimentation générale du véhicule aura été préalablement mise sous tension par le système de reconnaissance, le contacteur 60 peut envoyer un signal de commande d'ouverture au moteur électrique 16 qui entraîne la rotation de la roue 22 dans le sens horaire. Au cours de la rotation de la roue 22, le maneton 24 vient en appui contre le bras 11b du levier de commande 11 et le repousse, de façon à faire pivoter le levier de commande 11 dans le sens anti-horaire sur la figure 5. Le maneton 24 repousse le bras 11b du levier de commande 11 jusqu'à ce que le doigt 23a vienne en appui contre la butée élastique de fin de course 27.

Le pivotement du levier de commande 11 entraîne le pivotement du levier d'ouverture extérieure 9 dans le compartiment de rétention 3, dans le sens horaire sur la figure 4. Lors de son pivotement, le levier d'ouverture extérieure 9 vient repousser par son bras 9a le doigt 5a du cliquet 5 pour faire pivoter dans le sens anti-horaire le cliquet 5 qui libère ainsi le pêne 4 qui peut pivoter, à son tour, dans le sens anti-horaire pour libérer la gâche.

Lorsque le doigt 23a vient en appui contre la butée 27, le cliquet 5 aura libéré le pêne 4.

Le couple d'entraînement exercé par moteur 16 sera maintenu pendant une durée déterminée par une temporisation, pour assurer que le maneton 24 entraîne bien le pivotement du levier de commande 11. Dès que l'entraînement par le moteur 16 s'arrête, la vis sans fin 19 sera rappelée en rotation en sens inverse, par un ressort en spirale (non représenté), pour ramener la roue 22 et donc, les manetons 24 et 25 dans leurs positions initiales, pour permettre une ouverture ultérieure. Le ressort en spirale est lié à la vis sans fin 19 et s'enroule lors de l'entraînement par le moteur 16. Avantageusement, le ressort de rappel en spirale pour la vis sans fin 19 est agencé dans le palier 20. Dans cette configuration, le levier de commande 11 revient dans sa position de repos sous l'action d'un ressort de rappel non représenté.

En se référant à nouveau à la figure 4, lorsque le pêne 4 pivote dans le sens anti-horaire pour libérer la gâche, le pion suiveur de came 13a du levier 13 suit le profil de came 4a du pêne 4, ce qui provoque le pivotement du levier 13 dans le sens horaire sur la figure 4. Sensiblement en fin de course de pivotement du pêne 4, le pion 13a du levier 13 vient repousser le bouton 14a du contacteur de portière ouverte 14 pour signaler à une unité centrale de traitement l'ouverture de la portière. Le pivotement du levier 13 entraîne le pivotement simultané du bras 54 dans le compartiment de cinématique 15 dans le sens anti-horaire, comme représenté sur la figure 8, pour amener le bras 54 de ce levier en contact avec la butée 49 du levier de condamnation 41.

Ainsi, il n'est pas possible de condamner la serrure, alors que la portière est ouverte, car tout pivotement du levier de condamnation 41 dans le sens anti-horaire est empêché par le bras 54 qui est bloqué en position par le levier 13 dont le pion suiveur de came 13a est en appui contre le profil de came 4a du pêne 4.

Le dispositif électrique d'assistance à l'ouverture fonctionne de la même façon à partir de la position de la figure 7, dans laquelle la serrure est dans son état fermé et mécaniquement condamné. A cet effet, l'utilisateur autorisé portant un badge muni d'un émetteur pour émettre un signal codé déterminé, s'approche du véhicule qui est muni d'un système de reconnaissance comportant un récepteur apte à décoder le signal et à mettre sous tension l'alimentation électrique du véhicule, lorsque l'utilisateur autorisé a été dûment identifié. Lorsque l'utilisateur tire sur le câble C sur une faible course pour déclencher l'émission d'un signal de commande d'ouverture par le contacteur 60, le moteur électrique 16 provoque l'ouverture de la serrure, et le pêne 4 par son profil de came 4a provoque le pivotement dans le sens anti-horaire du bras 54 pour repousser le pion de butée 49 du levier de condamnation 41, en faisant pivoter ce dernier dans le sens horaire, pour l'amener dans une position décondamnée. Autrement dit, à partir de la figure 6 ou de la figure 7, on aboutit à une même position représentée sur la figure 8, lorsque le dispositif d'assistance à l'ouverture est activé. On obtient ainsi une décondamnation automatique à l'ouverture, lors de l'actionnement du moyen de commande extérieure. Ceci est rendu possible par le fait que l'on a dissocié les deux chaînes cinématiques du mécanisme d'ouverture et du mécanisme de condamnation.

Le contacteur 60 envoie un signal de commande simultanément au moteur 16 et au moteur 52, pour provoquer simultanément l'assistance à l'ouverture de la porte et la décondamnation des autres portes.

Enfin, si le dispositif d'assistance à l'ouverture ne fonctionne pas, en raison d'une panne électrique ou d'une alimentation insuffisante de la batterie du véhicule, l'utilisateur peut ouvrir mécaniquement la serrure après l'avoir décondamnée mécaniquement, par exemple, par le barillet de serrure, en tirant sur le câble C sur une surcourse, pour entraîner grâce à l'embout 36 la fourchette 35 du levier de secours 32 qui pivote dans le sens horaire sur la figure 9 et vient repousser par la patte recourbée 31 de son bras opposé le pion 30 du levier de commande 11, pour le faire pivoter dans le sens anti-horaire, ce qui entraîne le pivotement du levier d'ouverture extérieure 9, et par suite, la libération du pêne. De la même manière, le bras 54 vient en contact avec la butée 49 du levier de condamnation 41, en raison de la coopération entre le profil de came 4a du pêne 4 et du pion suiveur de came 13a du levier 13.

Il est à noter que le maneton 25 représenté sur la figure 5 ne présente pas ici d'utilité particulière.

Le moteur électrique 52 est réversible, afin de faire pivoter le levier de condamnation 41 dans les deux sens, pour l'amener respectivement dans sa position condamnée ou décondamnée.

L'arbre moteur 51 du moteur électrique 52 a son axe de rotation parallèle à l'axe de pivotement du levier de condamnation 41, alors que l'arbre moteur du moteur électrique 16 a son axe de rotation perpendiculaire à l'axe du levier d'ouverture 9.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Serrure électrique pour portière de véhicule automobile, comportant un boîtier de serrure (B), dont un premier compartiment (3) dit de rétention contient un pêne (4) apte à retenir une gâche et un cliquet (5) de blocage du pêne en position de retenue de la gâche, et dont un deuxième compartiment (15) dit de cinématique contient de manière étanche un mécanisme de condamnation comportant un levier de condamnation (41) apte à mettre la serrure en position condamnée/décondamnée, **caractérisée par le fait que** le deuxième compartiment contient aussi de manière étanche un mécanisme d'ouverture comportant un moteur électrique (16) pour l'assistance à l'ouverture, et que, dans le deuxième compartiment de cinématique (15), le moteur électrique (16) est apte à entraîner en rotation, par l'intermédiaire d'un train d'engrenages (17-19), une roue dentée (22) munie d'au moins un maneton (24) radialement excentré, ledit maneton étant destiné, lors de la rotation de la roue dentée (22), à entraîner un levier de commande (11) du deuxième compartiment (15) jusqu'à ce qu'un pion ou doigt (23a) radialement excentré sur ladite roue dentée (22) vienne en contact avec une butée élastique (27) de fin de course d'ouverture, l'alimentation électrique du moteur étant temporisée pendant une durée suffisante, par exemple 100 ms, pour assurer que ledit pion atteigne la butée élastique, ledit levier de commande (11) etant solidaire en rotation d'un levier d'ouverture (9) agencé dans le premier compartiment de rétention (3) et apte à coopérer avec le cliquet (5) pour le déplacer en position de libération du pêne (4).

2. Serrure selon la revendication 1, **caractérisée par le fait que** le train d'engrenages comporte un premier pignon (17) solidaire de l'arbre moteur du moteur électrique (16), et engrenant avec un second pignon (18) solidaire d'une vis sans fin (19) qui engrène périphériquement avec ladite roue dentée (22), ladite vis sans fin étant liée à un ressort de rappel en spirale qui est destiné à faire tourner en sens inverse la vis sans fin, lorsque l'alimentation du moteur s'arrête, provoquant ainsi le retour du maneton (24) de la roue dentée (22) dans sa position initiale.

3. Serrure selon la revendication 1 ou 2, **caractérisée par le fait que** le mécanisme de condamnation comporte un deuxième moteur électrique (52) réversible pour l'assistance à la condamnation/ décondamnation de la serrure, l'arbre moteur (51) du deuxième moteur électrique étant muni d'un pignon (50) engrenant avec un secteur denté (48) du levier de condamnation (41).

4. Serrure selon l'une des revendications 1 à 3, **caractérisée par le fait que** le moteur électrique (16) pour l'assistance à l'ouverture est destiné à entraîner le levier d'ouverture (9) en réponse à un signal de commande émis par un contacteur d'ouverture extérieure (60), lorsqu'un moyen de commande extérieure, tel qu'une poignée ou palette extérieure de portière, est actionnée par un utilisateur.

5. Serrure selon la revendication 4, **caractérisée par le fait qu'**elle comporte un moyen mécanique de liaison extérieure (C) dont une portion extérieure est destinée à être reliée au moyen de commande extérieure et dont une autre portion intérieure s'étend dans le deuxième compartiment étanche (15) de la serrure, ledit contacteur d'ouverture extérieure (60) étant disposé dans ledit deuxième compartiment étanche sur le trajet de ladite portion intérieure du moyen mécanique de liaison extérieure (C), de façon à émettre un signal de commande d'ouverture extérieure, lorsque le moyen de liaison mécanique est déplacé sur une course d'ouverture déterminée lors de l'actionnement du moyen de commande extérieure.

6. Serrure selon l'une des revendications 1 à 5, **caractérisée par le fait que** le levier de condamnation (41) comporte trois bras, un premier bras (47) pour mettre un moyen mécanique (C) de liaison à un moyen de commande extérieure dans une position condamnée ou décondamnée, un deuxième bras (43) pour la liaison éventuelle avec un barillet de serrure, et un troisième bras (45) pour la liaison éventuelle avec un organe de manoeuvre intérieure de la portière.

7. Serrure selon l'une des revendications 1 à 6, **caractérisée par le fait que** le mécanisme d'ouverture comporte un levier de secours (32) pour l'ouverture mécanique, en cas de panne électrique ou de défaillance de la batterie du véhicule, ce levier de secours comportant une première branche (31) destinée à coopérer avec un pion saillant (30) sur le levier de commande (11) et une deuxième branche (34) destinée à coopérer avec un moyen mécanique (C) de liaison à un moyen de commande extérieure, lorsque la serrure est en position décondamnée.

8. Serrure selon l'une des revendications 1 à 7, **caractérisée par le fait qu'**elle comporte un moyen de décondamnation automatique à l'ouverture comportant un premier levier (13) muni d'un élément suiveur de came (13a) disposé dans le premier compartiment de rétention (3) pour coopérer avec un profil de came (4a) prévu sur le pêne (4), et un second levier (54) disposé dans le second compartiment étanche (15) et apte à coopérer avec une butée (49) prévue sur le levier de condamnation (41), de façon que, lors de la rotation du pêne vers sa position d'ouverture, le profil de came entraîne un déplacement de l'élément suiveur de came et, par suite, du deuxième levier (54) qui est solidaire en rotation du premier levier (13), pour amener automatiquement le levier de condamnation (41) vers sa position de décondamnation.

9. Serrure selon la revendication 8, **caractérisée par le fait que** le deuxième levier (54) du moyen de décondamnation automatique à l'ouverture est apte à bloquer, en position d'ouverture du pêne, la butée (49) du levier de condamnation (41), pour interdire la condamnation de la serrure en position de portière ouverte.

10. Serrure selon l'une des revendications 1 à 9, **caractérisée par le fait que** le cliquet (5) est relié à un moyen de commande intérieure, tel qu'une poignée ou palette intérieure de portière, par l'intermédiaire d'un moyen mécanique de liaison, tel qu'un câble ou une tringle, pour amener le cliquet dans une position de libération du pêne (4).

## Claims

1. Electric lock for a motor vehicle door comprising a lock housing (B), of which a first compartment (3) known as the retaining compartment contains a latch (4) able to hold a striker and a pawl (5) for immobilizing the latch in the position in wh ich it retains the striker, and of which a second compartment (15) known as the dynamic compartment contains, in a sealed manner, a locking mechanism comprising a locking lever (41) able to place the lock in the locked/unlocked position, **characterized in** t hat the second compartment also contains, in a sealed fashion, an opening mechanism comprising an electric motor (16) to provide assistance with opening, and that, in the second, dynamic, compartment (15), the electric motor (16) is able to drive, in rotation, via a set of gears (17-19), a gearwheel (22) equipped with at least one radially eccentric wrist pin (24), the said wrist pin being intended, as the toothed wheel (22) rotates, to drive a control lever (11) of the second compartment (15) until a peg o r finger (23 a), radially eccentric on the said toothed wheel (22) comes into contact with an end-of-opening-travel elastic stop (27), the electrical supply to the motor being timed for long enough, for example 100 ms to make sure that the said peg reaches the elastic stop, the said control lever (11) rotating as one with an opening lever (9) arranged in the first, retaining, compartment (3) and able to collaborate with the pawl (5) to move it into the position of releasing the latch (4).

2. Lock according to Claim 1, **characterized in that** the set of gears comprising a first pinion (17) secured to the drive shaft of the electric motor (16), and meshing with a second pinion (18) secured to a worm (19) which meshes peripherally with the toothed wheel (22), the said worm being connected to a spiral return spring which is intended to cause the worm to rotate in the opposite direction when the supply to the motor is stopped, thus causing the wrist pin (24) of the toothed wheel (22) to return to its initial position.

3. Lock according to Claim 1 or 2, **characterized in that** the locking mechanism comprises a reversible second electric motor (52) for assisting with locking/unlocking the lock, the drive shaft (51) of the second electric motor being equipped with a pini on (50) meshing with a toothed sector (48) of the locking lever (41).

4. Lock according to one of Claims 1 to 3, **characterized in that** the electric motor (16) for assistance with opening is intended to drive the opening lever (9) in response to a control signal emitted by an external opening contact switch (60) when an external control means, such as a door exterior handle or paddle handle is actuated by a user.

5. Lock according to Claim 4, **characterized in that** it comprises a mechanical external connect ing means (C) an external portion of which is intended to be connected to the external control means and an internal other portion of which extends into the sealed second compartment (15) of the lock, the said external opening contact switch (60) being arr anged in the said sealed second compartment in the path of the said interior portion of the mechanical external connection means (C), so as to emit an external opening control signal when the mechanical connecting means is moved over a determined opening t ravel upon actuation of the external control means.

6. Lock according to one of Claims 1 to 5, **characterized in that** the locking lever (41) has three arms, a first arm (47) for placing a mechanical means (C) of connection to an external control means in a locked or unlocked position, a second arm (43) for possible connection with a lock cylinder, and a third arm (45) for possible connection to an internal member for operating the door.

7. Lock according to one of Claims 1 to 6, **characterized in that** the opening mechanism comprises a backup lever (32) for mechanical opening, in the event of an electrical fault or failure of the vehicle battery, this back up lever comprising a first branch (31) intended to collaborate with a peg (30) projecting from the co ntrol lever (11) and a second branch (34) intended to collaborate with a mechanical means (C) of. connection to an external control means, when the lock is in the unlocked position.

8. Lock according to one of Claims 1 to 7, **characterized in that** it comprises a means of automatic unlocking upon opening, comprising a first lever (13) equipped with a cam follower element (13 a) arranged in the first, retaining, compartment (3) to collaborate with a cam profile (4 a) provided on the latch (4), and a second lever (54) arranged in the sealed second compartment (15) and able to collaborate with a stop (49) provided on the locking lever (41) so that as the latch rotates into its open position, the cam profile drives a movement of the cam follower element and, consequently, of the second lever (54) which rotates as one with the first lever (13) so as automatically to bring the locking lever (41) into its unlocked position.

9. Lock according to Claim 8, **characterized in that** the second lever (54) of the means of autom atic unlocking upon opening is able, when the latch is in the open position, to block the stop (49) of the locking lever (41) so as to prevent the lock from being locked in the door-open position.

10. Lock according to one of Claims 1 to 9, **characterized in that** the pawl (5) is connected to an internal control means such as an internal door handle or paddle handle, via a mechanical connecting means, such as a cable or a linkage, to bring the pawl into a position in which the latch (4) is released.

## Patentansprüche

1. Elektrisches Kraftfahrzeugtürschloss, enthaltend: ein Schlossgehäuse (B), von dem ein erstes, sogenanntes Festhalteabteil (3) einen Riegel (4) enthält, der eine Zuhaltung und eine Sperre (5) zum Sichern des Riegels in Festhaltestellung der Zuhaltung halten kann, und von dem ein zweites, sogenanntes Kinematikabteil (15) in dichter Weise einen Deaktivierungsmechanismus mit einem Deaktivierungshebel (41) enthält, der das Schloss in die deaktivierte/aktivierte Stellung bringen kann, **dadurch gekennzeichnet, dass** das zweite Abteil auch in dichter Weise einen Öffnungsmechanismus mit einem Elektromotor (16) zur Öffnungsunterstützung aufweist und dass im zweiten, dem Kinematikabteil (15) der Elektromotor (16) über ein Rädergetriebe (17 - 19) ein mit zumindest einem radial exzentrischen Zapfen (24) versehenes Zahnrad (22) drehend antreiben kann, wobei der genannte Zapfen dazu bestimmt ist, bei Drehung des Zahnrades (22) einen Betätigungshebel (11) des zweiten Abteils (15) solange anzutreiben, bis ein am genannten Zahnrad (22) radial exzentrischer Stift bzw. Finger (23a) mit einem elastischen Öffnungsendanschlag (27) in Kontakt gelangt, wobei die Stromversorgung des Motors während einer ausreichenden Zeitdauer, beispielsweise 100 ms, verzögert wird, um zu gewährleisten, dass der Stift den elastischen Anschlag erreicht, wobei der Betätigungshebel (11) drehfest mit einem Öffnungshebel (9) verbunden ist, der im ersten, dem Festhalteabteil (3) angeordnet ist und mit der Sperre (5) zusammenwirken kann, um diese in die Freigabestellung des Riegels (4) zu verlagern.

2. Schloss nach Anspruch 1, **dadurch gekennzeichnet, dass** das Rädergetriebe ein erstes Ritzel (17) enthält, das fest mit der Antriebswelle des Elektromotors (16) verbunden ist und mit einem zweiten Ritzel (18) kämmt, das fest mit einer Schnecke (19) verbunden ist, die umfänglich mit dem genannten Zahnrad (22) kämmt, wobei die genannte Schnecke mit einer spiralförmigen Rückholfeder verbunden ist, die dazu bestimmt ist, die Schnecke in umgekehrter Richtung zu drehen, wenn die Stromversorgung des Motors unterbrochen wird, wodurch die Rückkehr des Zapfens (24) des Zahnrads (22) in seine Ausgangsstellung hervorgerufen wird.

3. Schloss nach Anspruch 1 oder 2, **dadurch gekennzeichnet, dass** der Deaktivierungsmechanismus einen zweiten, zur Deaktivierungs-/Aktivierungsunterstützung des Schlosses umkehrbaren Elektromotor (52) enthält, wobei die Antriebswelle (51) des zweiten Elektromotors mit einem Ritzel (50) versehen ist, das mit einem Zahnsegment (48) des Deaktivierungshebels (41) kämmt.

4. Schloss nach einem der Ansprüche 1 bis 3, **dadurch gekennzeichnet, dass** der Elektromotor (16) zur Öffnungsunterstützung dazu bestimmt ist, den Öffnungshebel (9) mit Ansprechen auf ein Steuersignal anzutreiben, das von einem Außenöffnungskontaktgeber (60) ausgegeben wird, wenn ein Außenbetätigungsmittel, wie etwa ein äußerer Türgriff oder Klappgriff, von einem Benutzer betätigt wird.

5. Schloss nach Anspruch 4, **dadurch gekennzeichnet, dass** es ein mechanisches Mittel (C) zum Verbinden nach außen enthält, von dem ein äußeres Teil zum Verbinden mit einem Außenbetätigungsmittel bestimmt ist und von dem ein weiteres, inneres Teil sich im zweiten dichten Abteil (15) des Schlosses erstreckt, wobei der genannte Außenöffnungskontaktgeber (60) im genannten zweiten dichten Abteil auf der Wegstrecke des genannten inneren Teils des mechanischen Mittels (C) zum Verbinden nach außen so angeordnet ist, dass es ein Außenöffnungssteuersignal ausgibt, wenn das mechanische Verbindungsmittel beim Betätigen des Außenbetätigungsmittels über einen bestimmten Öffnungsweg verlagert wird.

6. Schloss nach einem der Ansprüche 1 bis 5, **dadurch gekennzeichnet, dass** der Deaktivierungshebel (41) drei Arme enthält, nämlich einen ersten Arm (47), um ein mechanisches Mittel (C) zum Verbinden mit einem Außenbetätigungsmittel in eine deaktivierte oder aktivierte Stellung zu bringen, einen zweiten Arm (43) zum eventuellen Verbinden mit einem Schließzylinder und einen dritten Arm (45) zum eventuellen Verbinden mit einem Türinnenbetätigungsglied.

7. Schloss nach einem der Ansprüche 1 bis 6, **dadurch gekennzeichnet, dass** der Öffnungsmechanismus einen Nothebel (32) zum mechanischen Öffnen für den Fall eines Stromausfalls bzw. einer erschöpften Fahrzeugbatterie enthält, wobei dieser Nothebel einen ersten Schenkel (31) aufweist, der dazu bestimmt ist, mit einem am Betätigungshebel (11) abstehenden Stift (30) zusammenzuwirken, sowie einen zweiten Schenkel (34), der dazu bestimmt ist, mit einem mechanischen Mittel (C) zum Verbinden mit einem Außenbetätigungsmittel zusammenzuwirken, wenn das Schloss in aktivierter Stellung ist.

8. Schloss nach einem der Ansprüche 1 bis 7, **dadurch gekennzeichnet, dass** es ein automatisches Aktivierungsmittel zum Öffnen mit einem ersten Hebel (13) enthält, der mit einem Nockennachführelement (13a) versehen ist, das im ersten Festhalteabteil (3) angeordnet ist, um mit einem am Riegel (4) vorgesehenen Nockenprofil (4a) zusammenzuwirken, und mit einem zweiten Hebel (54), der im zweiten dichten Abteil (15) angeordnet ist und mit einem am Deaktivierungshebel (41) vorgesehenen Anschlag (49) zusammenwirken kann, so dass bei Drehung des Riegels in seine Öffnungsstellung das Nockenprofil eine Verlagerung des Nockennachführelements und damit des zweiten Hebels (54) bewirkt, der drehfest mit dem ersten Hebel (13) verbunden ist, um den Deaktivierungshebel (41) automatisch in seine Aktivierungsstellung zu bringen.

9. Schloss nach Anspruch 8, **dadurch gekennzeichnet, dass** der zweite Hebel (54) des automatischen Aktivierungsmittels zum Öffnen den Anschlag (49) des Deaktivierungshebels (41) in Riegelöffnungsstellung sichern kann, um die Deaktivierung des Schlosses in Türoffenstellung zu unterbinden.

10. Schloss nach einem der Ansprüche 1 bis 9, **dadurch gekennzeichnet, dass** die Sperre (5) über ein mechanisches Verbindungsmittel, wie etwa ein Kabel oder ein Gestänge, mit einem Innenbetätigungsmittel, wie etwa einem inneren Türgriff oder Klappgriff, verbunden ist, um die Sperre in eine Freigabestellung des Riegels (4) zu bringen.
